# FASCICULE DE BREVET EUROPEEN

(11) **EP 2 883 619 B1**
(45) Date de publication et mention de la délivrance du brevet: **27.04.2016**
(21) Numéro de dépôt: 14195940.3
(22) Date de dépôt: 02.12.2014
(51) Int. Cl.: B05B 13/02, B05B 13/04

(54) **Procédé et installation pour le traitement de pièces allongées telles que des profilés**
Verfahren und Anlage für die Bearbeitung von länglichen Bauteilen wie Profilen
Method and facility for treating elongate parts such as profile members

(30) Priorité: 16.12.2013 FR 1362710
(43) Date de publication de la demande: 17.06.2015
(73) Titulaire: ECMA CONCEPT, 44150 Ancenis (FR)
(72) Inventeur: Sejourne, Etienne, 44150 SAINT HERBLON (FR); Gourdon, Yoann, 49410 LA CHAPELLE SAINT FLORENT (FR)
(74) Mandataire: Godineau, Valérie

(56) Documents cités:
- EP-A2- 0 515 122
- US-A- 3 362 109
- US-A1- 2013 095 248

## Description

La présente invention concerne un procédé et une installation pour le traitement de pièces allongées, telles que des profilés.

Elle concerne plus particulièrement une installation de traitement comprenant une file de supports sur lesquels chaque pièce à traiter est apte à prendre appui par positionnement à cheval sur au moins deux supports successifs de ladite file, des moyens de traitement et des moyens pilotés d'entraînement en déplacement des moyens de traitement depuis une extrémité en direction de l'autre extrémité de la file de supports. Une telle installation est connue du document US 2013/095248. Il doit être noté que, par traitement, on entend toute opération que l'on fait subir à ladite pièce pour la transformer. Ainsi, l'opération peut être une opération de peinture, de décapage, de découpe, etc.

Jusqu'à présent, de telles installations, en particulier pour la peinture de pièces allongées, nécessitent une manipulation des pièces pour permettre, une fois la surface supérieure des pièces teinte, le retournement des pièces et l'exposition de la face inférieure des pièces aux organes de peinture.

Lorsque la manipulation s'opère de manière automatique, il convient de disposer d'une surface support des pièces pendant le traitement, et une installation supplémentaire de retournement des pièces disposée en ligne avec la surface support, ce qui augmente l'encombrement de l'installation. En outre, le temps de traitement est relativement long.

Un but de la présente invention est donc de proposer une installation pour le traitement, notamment par peinture, de pièces allongées, dont la conception permet un temps de traitement réduit, sans nécessiter de manipulation des pièces à traiter.

À cet effet, l'invention a pour objet une installation pour le traitement d'au moins une pièce allongée, ladite installation comprenant une file de supports sur lesquels chaque pièce à traiter est apte à prendre appui par positionnement à cheval sur au moins trois supports successifs de ladite file, des moyens de traitement, et des moyens pilotés d'entrainement en déplacement des moyens de traitement depuis une extrémité en direction de l'autre extrémité de la file, caractérisée en ce que les supports sont, par l'intermédiaire de moyens pilotés d'entrainement en déplacement, montés chacun, de manière indépendante, mobiles en monte et baisse entre une position haute, pour le maintien d'au moins une pièce à traiter et une position basse de dégagement dans laquelle ledit support est escamoté, en ce que lesdits supports sont, en position haute, sensiblement coplanaires, en ce qu'au moins une partie du trajet suivi par au moins une partie des moyens de traitement, lors de leur déplacement depuis une extrémité en direction de l'autre extrémité de la file, est située dans la zone balayée par les supports lors de leur passage de la position haute à la position basse, et en ce que les moyens de pilotage des moyens d'entrainement en déplacement des supports sont configurés pour commander l'abaissement et le relevage des supports en fonction de l'entrainement en déplacement desdits moyens de traitement.

Grâce à la conception des supports et au fait que chaque pièce est positionnable à cheval sur au moins trois supports, il est possible de maintenir la pièce sur deux supports pendant qu'un support est abaissé. L'abaissement de ce support permet de libérer la surface du dessous de la pièce rendant possible son traitement par au moins une partie des moyens de traitement. Il en résulte ainsi la possibilité de traiter, sans manipulation, le dessous d'une pièce. Grâce au pilotage du déplacement des supports en fonction du déplacement des moyens de traitement, tout risque de rencontre des moyens de traitement avec les supports est éliminé.

De préférence, l'installation comprend outre la partie des moyens de traitement, appelés premiers moyens de traitement, dont au moins une partie du trajet suivi lors de leur déplacement depuis une extrémité en direction de l'autre extrémité de la file est située dans la zone balayée par les supports lors de leur passage de la position haute à la position basse, au moins une partie des moyens de traitement, appelés deuxièmes moyens de traitement, dont au moins une partie du trajet suivi lors de leur déplacement depuis une extrémité en direction de l'autre extrémité de la file est située au-dessus du plan d'appui formé par les supports en position haute.

Grâce au fait que l'installation comprend des premiers moyens de traitement et des deuxièmes moyens de traitement aptes à traiter les uns la partie du dessous de la pièce et les autres la partie du dessus de la pièce, il est possible en un seul passage et sans manipulation, de traiter la totalité de la pièce.

Ces premiers et deuxièmes moyens de traitement peuvent être communs ou distincts.

De préférence, les moyens de traitement comprennent des organes de traitement par projection de fluide aptes à produire un brouillard et/ou des vapeurs.

De préférence, les moyens de traitement comprennent en outre deux montants reliés entre eux par une traverse supérieure et une traverse inférieure, en ce que les organes de traitement sont portés les uns, par la traverse supérieure, les autres, par la traverse inférieure, en ce que la traverse inférieure et ses organes de traitement associés forment les premiers moyens de traitement et en ce que la traverse supérieure et ses organes de traitement associés forment les deuxièmes moyens de traitement.

De préférence, l'installation comprend des moyens d'aspiration aptes à aspirer le brouillard ou les vapeurs produites par les organes de traitement par projection de fluide, ces moyens d'aspiration comprenant une hotte d'aspiration portée par lesdits moyens de traitement, et une gaine fendue longitudinalement disposée le long d'un axe parallèle à l'axe longitudinal de la file de supports, la sortie de la hotte d'aspiration débouchant dans ladite gaine au niveau de la fente longitudinale.

De préférence, les moyens d'entrainement en déplacement des moyens de traitement comprennent des roues motorisées disposées à la base des montants et des rails formant chemin de guidage disposés le long de la file de supports, lesdites roues étant aptes à coopérer avec les rails.

De préférence, les supports affectent chacun la forme d'un plateau d'axe longitudinal transversal à la direction d'entraînement en déplacement des moyens de traitement le long de la file formée par la succession de supports. Chaque plateau est de préférence formé d'un cadre et de cornières en L s'étendant d'un bord transversal au bord transversal opposé dudit cadre, l'arête de la cornière formée par la zone de jonction des branches du L formant la surface active d'appui du plateau apte à recevoir une pièce. Cette configuration permet de limiter la surface d'appui à une simple ligne.

De préférence, chaque support surmonte ses moyens pilotés d'entrainement en déplacement qui forment avec ledit support une table élévatrice, de préférence de type ciseau.

De préférence, l'installation comprend des moyens de fourniture de données d'entrée aux moyens de pilotage. Ces moyens de fourniture de données d'entrée peuvent comprendre des moyens d'acquisition de données et/ou une interface d'entrée de données encore appelée interface homme/machine et/ou une mémoire de stockage de données prédéfinies.

De préférence, l'installation comprend des moyens de fourniture de données d'entrée qui comprennent des moyens d'acquisition de données, ces moyens d'acquisition de données comprenant des moyens de détection de la position des moyens de traitement au cours de leur déplacement depuis une extrémité en direction de l'autre extrémité de la file et en ce que les moyens de pilotage des moyens d'entrainement en déplacement des supports sont configurés pour commander l'abaissement et le relevage des supports en fonction de l'entrainement en déplacement desdits moyens de traitement à partir desdites données d'entrée.

De préférence, les moyens de pilotage des moyens d'entrainement en déplacement des supports sont configurés pour, pour chaque support, commander l'abaissement dudit support avant arrivée des moyens de traitement au niveau dudit support et le relevage dudit support après passage des moyens de traitement au-dessus dudit support.

De préférence, chaque support est écarté du support qui le suit pour former entre deux supports successifs une zone dite de transit des moyens de traitement et en ce que les moyens de détection de position sont formés par au moins un capteur de présence disposé dans ladite zone de transit.

L'invention a encore pour objet un procédé pour le traitement d'au moins une pièce allongée à l'aide d'une installation du type précité comprenant une file de supports, des moyens de traitement, et des moyens pilotés d'entrainement en déplacement des moyens de traitement depuis une extrémité en direction de l'autre extrémité de ladite file, caractérisé en ce que les supports étant, par l'intermédiaire de moyens pilotés d'entrainement en déplacement, montés chacun, de manière indépendante, mobiles en monte et baisse entre une position haute, pour le maintien d'au moins une pièce à traiter et une position basse de dégagement dans laquelle ledit support est escamoté, ces supports étant en position haute sensiblement coplanaires, et en ce qu'au moins une partie du trajet suivi par au moins une partie des moyens de traitement, lors de leur déplacement depuis une extrémité en direction de l'autre extrémité de la file, étant située dans la zone balayée par les supports lors de leur passage de la position haute à la position basse, ledit procédé comprend, après une étape de pose à cheval d'au moins une pièce à traiter sur au moins deux supports successifs dits respectivement amont, et aval, et une étape d'abaissement du premier support de la file pris par rapport au sens de déplacement des moyens de traitement le long de la file,
a) une étape d'entrainement en déplacement des moyens de traitement jusqu'à une zone de transit correspondant à l'espace laissé libre entre deux supports (2) successifs,
b) une étape de relevage du support en amont de la zone de transit occupée par les moyens de traitement,
c) une étape d'abaissement du support en aval de la zone de transit occupée par les moyens de traitement,
lesdites étapes a, b, et c étant répétées pour chaque support jusqu'à sortie des moyens de traitement de la file de supports.

L'invention sera bien comprise à la lecture de la description suivante d'exemples de réalisation, en référence aux dessins annexés dans lesquels :
- la figure 1 représente une vue en perspective d'ensemble d'une installation conforme à l'invention ;
- la figure 2 représente une vue en perspective d'ensemble des moyens de traitement et d'une partie des moyens d'aspiration ;
- la figure 3 représente une vue en perspective d'un support et de ses moyens d'entraînement en déplacement ;
- les figures 4 à 8 représentent, sous forme de vues partielles en perspective, les différentes étapes d'abaissement et de relevage d'une partie des supports de la file de supports au fur et à mesure de l'avancement des moyens de traitement le long de ladite file.

Comme mentionné ci-dessus, l'installation 1 objet de l'invention est plus particulièrement destinée au traitement de pièces 20 allongées, telles que des profilés, comme représenté.

L'installation telle que décrite ci-dessous est apte à permettre la peinture des pièces. Bien évidemment, tout autre type de traitement peut être envisagé.

Cette installation 1 comprend une file de supports 2 sur lesquels chaque pièce 20 à traiter est apte à prendre appui par positionnement à cheval sur au moins trois supports 2 successifs de ladite file.

La figure 1 illustre une installation comprenant une succession de quinze supports 2 disposés en ligne l'un derrière l'autre. Chaque pièce 20 est ici positionnée à cheval sur au moins quatre supports 2. Chaque support 2 est apte à supporter plusieurs pièces disposées côte à côte. Ainsi, un même support 2 porte ici trois profilés disposés côte à côte avec leurs axes longitudinaux sensiblement parallèles. De manière équivalente, un même support n'aurait pu supporter qu'une seule pièce à traiter.

Ces supports 2 sont, par l'intermédiaire de moyens 5 pilotés d'entraînement en déplacement montés chacun de manière indépendante mobiles en monte et baisse entre une position haute pour le maintien d'au moins une pièce 20 à traiter et une position basse de dégagement dans laquelle ledit support 2 est escamoté. Ces supports 2 sont, en position haute, sensiblement coplanaires et forment donc un plan d'appui pour la réception de pièces 20 à traiter.

L'installation 1 comprend encore des moyens 31, 32 de traitement et des moyens 4 pilotés d'entraînement en déplacement desdites moyens 31, 32 de traitement depuis une extrémité en direction de l'autre extrémité de la file.

Dans les exemples représentés, chaque support 2 surmonte les moyens 5 pilotés d'entraînement en déplacement qui forment, avec ledit support 2, une table élévatrice, de préférence de type ciseau. En effet, dans l'exemple représenté à la figure 3, les moyens d'entraînement en déplacement du support 2 sont formés par les branches d'un ciseau, l'une des extrémités desdites branches étant reliée à pivotement au support formé par un plateau, l'autre extrémité à une base d'appui au sol du ciseau.

Les branches du ciseau sont reliées entre elles par une liaison pivot d'axe parallèle à l'axe pivot des liaisons des extrémités des branches au support et à la base. Les branches du ciseau sont entraînées en déplacement l'une par rapport à l'autre à pivotement autour de leur liaison, par l'intermédiaire de vérins, de manière en soi connue.

Ces supports 2 affectent ici chacun la forme d'un plateau d'axe longitudinal transversal à la direction d'entraînement en déplacement des moyens 31, 32 de traitement le long de la file formée par la succession de supports 2. Chaque support 2 est formé d'un cadre 13 et de cornières 14 en L s'étendant d'un bord transversal au bord transversal opposé dudit cadre. L'arête de la cornière formée par la zone de jonction des branches du L forme la surface active d'appui dudit plateau. Il en résulte un appui limité à une simple ligne.

Les moyens 31, 32 de traitement sont configurés pour traiter d'une part, la partie des pièces à traiter apte à être en contact avec les supports, d'autre part, la partie des pièces à traiter exempte de tout contact avec les supports. Les moyens 31, 32 de traitement sont donc configurés pour présenter un trajet dont au moins une partie est située dans la zone 6 balayée par les supports 2 lors de leur passage de la position haute à la position basse et dont au moins une partie est située au-dessus du plan d'appui formé par les supports 2 en position haute. La partie des moyens de traitement présentant le trajet dont au moins une partie est située dans la zone 6 balayée par les supports 2 lors de leur passage de la position haute à la position basse peut être commune ou distincte de la partie des moyens de traitement présentant le trajet dont au moins une partie est située au-dessus du plan d'appui formé par les supports 2 en position haute. Dans l'exemple représenté, cette deuxième solution a été retenue.

Les moyens 31, 32 de traitement comprennent des premiers moyens 31 de traitement qui, lors de leur déplacement depuis une extrémité en direction de l'autre extrémité de la file, présentent un trajet dont au moins une partie est située dans la zone 6 balayée par les supports 2 lors de leur passage de la position haute à la position basse.

Les moyens 31, 32 de traitement comprennent des deuxièmes moyens 32 de traitement qui, au cours de leur déplacement depuis une extrémité en direction de l'autre extrémité de la file, présentent un trajet dont au moins une partie est située au-dessus du plan d'appui formé par les supports 2 en position haute.

Dans l'exemple représenté aux figures, les moyens 31, 32 de traitement comprennent deux montants 9 reliés entre eux par une traverse 11 supérieure et une traverse 10 inférieure et des organes 8 de traitement, qui sont portés les uns par la traverse 11 supérieure, les autres par la traverse 10 inférieure.

La traverse 10 inférieure et ses organes 8 de traitement associés forment les premiers moyens 31 de traitement et la traverse 11 supérieure et ses organes 8 de traitement associés forment les deuxièmes moyens 32 de traitement.

Les organes 8 de traitement sont des organes de traitement par projection de fluide, tels que pistolet ou buse de pulvérisation. Ces organes 8 de traitement sont couplés à la traverse qui les porte par une liaison articulée, telle qu'une liaison rotule, et sont déplaçables axialement le long de ladite traverse, pour pouvoir traiter l'ensemble des pièces portées par un support.

Les traverses parallèles entre elles s'étendent sensiblement parallèlement à l'axe longitudinal des plateaux formant les supports 2. Les montants 9 du portique constitutif des moyens de traitement sont équipés à leur base de roues 41 motorisées. Ces roues 41 motorisées circulent le long de rails 42 formant chemin de guidage disposés le long de la file de supports 2.

Au cours de ce déplacement des moyens de traitement depuis une extrémité vers l'autre extrémité de la file de supports, la traverse 11 supérieure et ses organes 8 de traitement circulent au-dessus des pièces à traiter, tandis que la traverse 10 inférieure et ses organes 8 de traitement circulent au-dessous des pièces 20 à traiter, de sorte qu'en un seul passage, toute la surface de la pièce peut être traitée.

Pour éviter une dispersion dans l'air du brouillard ou des vapeurs produites résultant de la projection de fluide, l'installation comprend des moyens 12 d'aspiration. Ces moyens 12 d'aspiration comprennent une hotte 121 d'aspiration portée par les moyens 31, 32 de traitement et une gaine 122 fendue longitudinalement, disposée le long d'un axe parallèle à l'axe longitudinal de la file de supports 2.

La sortie de la hotte 121 d'aspiration débouche dans la gaine 122, au niveau de la fente longitudinale. Dans l'exemple représenté, la hotte d'aspiration est portée au niveau des montants des moyens de traitement, et présente une sortie qui s'étend au-dessus et sensiblement parallèlement à la traverse supérieure pour déboucher par son extrémité libre dans la gaine.

Comme la gaine s'étend le long de l'ensemble de la file de supports, les vapeurs ou brouillards produits peuvent être aspirés sur l'ensemble du trajet suivi par les moyens de traitement le long de la file de supports.

Pour éviter que les moyens de traitement heurtent les supports au cours de leur déplacement, de sorte que toute progression des moyens 31, 32 de traitement le long de la file de supports serait empêchée, les moyens 7 de pilotage des moyens 5 d'entraînement en déplacement des supports 2 sont configurés pour commander l'abaissement et le relevage des supports 2 en fonction de l'entraînement en déplacement desdits moyens 31, 32 de traitement.

En particulier, les moyens 7 de pilotage des moyens 5 d'entrainement en déplacement des supports sont configurés pour, pour chaque support 2, commander l'abaissement dudit support avant arrivée des moyens de traitement au niveau dudit support 2 et le relevage dudit support 2 après passage des moyens de traitement au-dessus dudit support 2.

Dans l'exemple représenté, l'installation 1 comprend des moyens de fourniture de données d'entrée aux moyens 7 de pilotage. Les moyens de pilotage comprennent une unité de pilotage comprenant des moyens de traitement électroniques et/ou informatiques de données tels qu'un microprocesseur associé à une mémoire de travail. Cette unité de pilotage est configurée pour commander les moyens d'entraînement en déplacement de chaque support en fonction desdites données d'entrée.

Il doit être noté que lorsque l'expression « l'unité de pilotage est configurée pour » ou « les moyens de pilotage sont configurés pour » est utilisée, cela signifie que le microprocesseur comprend les instructions pour réaliser l'action.

Les moyens de fourniture de données d'entrée comprennent ici des moyens d'acquisition de données. Ces moyens d'acquisition de données comprennent des moyens 15 de détection de la position des moyens 31, 32 de traitement au cours de leur déplacement depuis une extrémité en direction de l'autre extrémité de la file.

Les moyens 7 de pilotage des moyens 5 d'entraînement en déplacement des supports 2 sont configurés pour commander l'abaissement et le relevage des supports 2 en fonction de l'entraînement en déplacement desdits moyens de traitement à partir desdites données d'entrée.

Dans l'exemple représenté, chaque support 2 est écarté du support 2 qui le suit pour former entre deux supports 2 successifs une zone 16 dite de transit des moyens 31, 32 de traitement et les moyens 15 de détection de position sont formés par au moins un capteur de présence disposé dans ladite zone 16 de transit.

Ce capteur peut, selon qu'il détecte ou non la présence de moyens de traitement dans la zone 16 de transit qu'il surveille, assurer un déplacement en monte et baisse des supports 2 qui encadrent ladite zone 16 de transit.

Un exemple de pilotage de l'abaissement et du relevage des supports 2 est représenté aux figures 4 à 8. Avant le début du traitement, les supports 2 sont tous placés en position haute et les pièces à traiter sont disposées sur lesdits supports avec un positionnement à cheval de chaque pièce sur au moins trois supports comme illustré à la figure 1. Le premier support de la file pris dans le sens d'entraînement en déplacement des moyens 31, 32 de traitement depuis une extrémité en direction de l'autre extrémité de la file est abaissé (figure 4). Les moyens de traitement sont entraînés en déplacement et la traverse inférieure et ses organes de traitement associés s'étendent entre les pièces à traiter, maintenues en position par les autres supports, et la face du dessus du support abaissé (voir figure 4), tandis que la traverse supérieure et ses organes de traitement associés s'étendent au-dessus des pièces à traiter.

Dans cette position, les moyens de traitement peuvent traiter les surfaces du dessus et du dessous de la pièce au niveau du support abaissé.

Le déplacement des moyens de traitement est poursuivi jusqu'à arriver dans une zone 16 de transit qui correspond ici à la zone s'étendant entre le premier et le deuxième support de la file (figure 5). Le premier support de la file peut alors être relevé (figure 6) et le support suivant abaissé (figure 7). Le déplacement des moyens de traitement est poursuivi par passage au-dessus du support 2 abaissé et arrivée dans une nouvelle zone de transit.

À nouveau, une fois que les moyens de traitement ont passé le support, celui-ci est relevé et le support suivant abaissé. La progression des moyens de traitement continue de support en support de manière identique à ce qui a été décrit ci-dessus, jusqu'à sortie de la file. La présence de capteurs de présence dans chaque zone de transit permet un pilotage précis et optimisé des moyens d'entraînement en déplacement des supports 2.

## Revendications

1. Installation (1) pour le traitement d'au moins une pièce (20) allongée, ladite installation (1) comprenant une file de supports (2) sur lesquels chaque pièce (20) à traiter est apte à prendre appui par positionnement à cheval sur au moins trois supports (2) successifs de ladite file, des moyens (31, 32) de traitement, et des moyens (4) pilotés d'entrainement en déplacement des moyens (31, 32) de traitement depuis une extrémité en direction de l'autre extrémité de la file, **caractérisée en ce que** les supports (2) sont, par l'intermédiaire de moyens (5) pilotés d'entrainement en déplacement, montés chacun, de manière indépendante, mobiles en monte et baisse entre une position haute, pour le maintien d'au moins une pièce (20) à traiter et une position basse de dégagement dans laquelle ledit support (2) est escamoté, **en ce que** lesdits supports (2) sont, en position haute, sensiblement coplanaires, **en ce que** au moins une partie du trajet suivi par au moins une partie (31) des moyens (31, 32) de traitement, lors de leur déplacement depuis une extrémité en direction de l'autre extrémité de la file, est située dans la zone (6) balayée par les supports (2) lors de leur passage de la position haute à la position basse, et **en ce que** les moyens (7) de pilotage des moyens (5) d'entrainement en déplacement des supports (2) sont configurés pour commander l'abaissement et le relevage des supports (2) en fonction de l'entrainement en déplacement desdits moyens (31, 32) de traitement.

2. Installation (1) selon la revendication 1,
**caractérisée en ce que** l'installation comprend outre la partie (31) des moyens (31, 32) de traitement, appelés premiers moyens (31) de traitement, dont au moins une partie du trajet suivi lors de leur déplacement depuis une extrémité en direction de l'autre extrémité de la file est située dans la zone (6) balayée par les supports (2) lors de leur passage de la position haute à la position basse, au moins une partie (32) des moyens (31, 32) de traitement, appelés deuxièmes moyens (32) de traitement, dont au moins une partie du trajet suivi lors de leur déplacement depuis une extrémité en direction de l'autre extrémité de la file est située au dessus du plan d'appui formé par les supports (2) en position haute.

3. Installation (1) selon l'une des revendications précédentes,
**caractérisée en ce que** les moyens (31, 32) de traitement comprennent des organes (8) de traitement par projection de fluide aptes à produire un brouillard et/ou des vapeurs.

4. Installation (1) selon la revendication 3 prise en combinaison avec la revendication 2,
**caractérisée en ce que** les moyens (31, 32) de traitement comprennent en outre deux montants (9) reliés entre eux par une traverse (11) supérieure et une traverse (10) inférieure, **en ce que** les organes (8) de traitement sont portés les uns, par la traverse (11) supérieure, les autres, par la traverse (10) inférieure, **en ce que** la traverse (10) inférieure et ses organes (8) de traitement associés forment les premiers moyens (31) de traitement et **en ce que** la traverse (11) supérieure et ses organes (8) de traitement associés forment les deuxièmes moyens (32) de traitement.

5. Installation (1) selon l'une des revendications 3 ou 4,
**caractérisée en ce que** l'installation comprend des moyens (12) d'aspiration aptes à aspirer le brouillard ou les vapeurs produites par les organes (8) de traitement par projection de fluide, ces moyens (12) d'aspiration comprenant une hotte (121) d'aspiration portée par lesdits moyens (31, 32) de traitement, et une gaine (122) fendue longitudinalement disposée le long d'un axe parallèle à l'axe longitudinal de la file de supports (2), la sortie de la hotte (121) d'aspiration débouchant dans ladite gaine (122) au niveau de la fente longitudinale.

6. Installation (1) selon la revendication 4,
**caractérisée en ce que** les moyens (4) d'entrainement en déplacement des moyens (31, 32) de traitement comprennent des roues (41) motorisées disposées à la base des montants (9) et des rails (42) formant chemin de guidage disposés le long de la file de supports (2), lesdites roues (41) étant aptes à coopérer avec les rails (42).

7. Installation (1) selon l'une des revendications précédentes,
**caractérisée en ce que** chaque support (2) surmonte ses moyens (5) pilotés d'entrainement en déplacement qui forment avec ledit support (2) une table élévatrice, de préférence de type ciseau.

8. Installation (1) selon l'une des revendications précédentes,
**caractérisée en ce que** l'installation (1) comprend des moyens de fourniture de données d'entrée qui comprennent des moyens d'acquisition de données, ces moyens d'acquisition de données comprenant des moyens (15) de détection de la position des moyens (31, 32) de traitement au cours de leur déplacement depuis une extrémité en direction de l'autre extrémité de la file et **en ce que** les moyens (7) de pilotage des moyens (5) d'entrainement en déplacement des supports (2) sont configurés pour commander l'abaissement et le relevage des supports (2) en fonction de l'entrainement en déplacement desdits moyens de traitement à partir desdites données d'entrée.

9. Installation (1) selon l'une des revendications précédentes,
**caractérisée en ce que** les moyens (7) de pilotage des moyens (5) d'entrainement en déplacement des supports sont configurés pour, pour chaque support (2), commander l'abaissement dudit support avant arrivée des moyens de traitement au niveau dudit support (2) et le relevage dudit support (2) après passage des moyens de traitement au dessus dudit support (2).

10. Installation (1) selon l'une des revendications 8 ou 9 prise en combinaison avec la revendication 8,
**caractérisée en ce que** chaque support (2) est écarté du support (2) qui le suit pour former entre deux supports (2) successifs une zone (16) dite de transit des moyens (31, 32) de traitement et **en ce que** les moyens (15) de détection de position sont formés par au moins un capteur de présence disposé dans ladite zone (16) de transit.

11. Procédé pour le traitement d'au moins une pièce (20) allongée à l'aide d'une installation (1) comprenant, conformément à l'une des revendications 1 à 10, une file de supports (2), des moyens (31, 32) de traitement, et des moyens (4) pilotés d'entrainement en déplacement des moyens (31, 32) de traitement depuis une extrémité en direction de l'autre extrémité de ladite file, **caractérisé en ce que** les supports (2) étant, par l'intermédiaire de moyens (5) pilotés d'entrainement en déplacement, montés chacun, de manière indépendante, mobiles en monte et baisse entre une position haute, pour le maintien d'au moins une pièce (20) à traiter et une position basse de dégagement dans laquelle ledit support (2) est escamoté, ces supports (2) étant en position haute sensiblement coplanaires, et **en ce qu'**au moins une partie du trajet suivi par au moins une partie (31) des moyens (31, 32) de traitement, lors de leur déplacement depuis une extrémité en direction de l'autre extrémité de la file, étant située dans la zone (6) balayée par les supports (2) lors de leur passage de la position haute à la position basse, ledit procédé comprend, après une étape de pose à cheval d'au moins une pièce (20) à traiter sur au moins deux supports (2) successifs dits respectivement amont, et aval, et une étape d'abaissement du premier support (2) de la file pris par rapport au sens de déplacement des moyens (31, 32) de traitement le long de la file,
a) une étape d'entrainement en déplacement des moyens (31, 32) de traitement jusqu'à une zone (16) de transit correspondant à l'espace laissé libre entre deux supports (2) successifs,
b) une étape de relevage du support (2) en amont de la zone (16) de transit occupée par les moyens (31, 32) de traitement,
c) une étape d'abaissement du support (2) en aval de la zone (16) de transit occupée par les moyens (31, 32) de traitement,
lesdites étapes a, b, et c étant répétées pour chaque support (2) jusqu'à sortie des moyens (3) de traitement de la file de supports (2).

## Patentansprüche

1. Anlage (1) für die Bearbeitung von mindestens einem länglichen Bauteil (20), wobei die Anlage (1) eine Reihe von Stützen (2), auf welchen jedes zu bearbeitende Bauteil (20) imstande ist, sich durch aufsitzende Positionierung auf mindestens drei aufeinanderfolgenden Stützen (2) der Reihe abzustützen, Bearbeitungsmittel (31, 32) und gesteuerte Antriebsmittel (4) der Verlagerung der Bearbeitungsmittel (31, 32) von einem Ende in Richtung des anderen Endes der Reihe umfasst, **dadurch gekennzeichnet, dass** die Stützen (2) über gesteuerte Antriebsmittel (5) der Verlagerung, die jeweils unabhängig zwischen einer hohen Position zum Halten von mindestens einem zu bearbeitenden Bauteil (20) und einer niedrigen Freigabeposition, in welcher die Stütze (2) eingezogen ist, nach oben und unten bewegbar montiert sind, dass die Stützen (2) in hoher Position etwa koplanar sind, dass sich mindestens ein Teil des Wegs, der von mindestens einem Teil (31) der Bearbeitungsmittel (31, 32) bei ihrer Verlagerung von einem Ende in Richtung des anderen Endes der Reihe zurückgelegt wird, in der Zone (6) befindet, die von den Stützen (2) bei ihrem Übergang von der hohen Position in die niedrige Position durchlaufen wird, und dass die Steuermittel (7) der Antriebsmittel (5) der Verlagerung der Stützen (2) konfiguriert sind, um das Absenken und das Anheben der Stützen (2) in Abhängigkeit vom Antrieb der Verlagerung der Bearbeitungsmittel (31, 32) zu steuern.

2. Anlage (1) nach Anspruch 1,
**dadurch gekennzeichnet, dass** die Anlage ferner den Teil (31) der Bearbeitungsmittel (31, 32), die als erste Bearbeitungsmittel (31) bezeichnet sind, umfasst, von denen sich mindestens ein Teil des Wegs, der bei ihrer Verlagerung von einem Ende in Richtung des anderen Endes der Reihe zurückgelegt wird, in der Zone (6) befindet, die von den Stützen (2) bei ihrem Übergang von der hohen Position in die niedrige Position durchlaufen wird, wobei sich mindestens ein Teil (32) der Bearbeitungsmittel (31, 32), die als zweite Bearbeitungsmittel (32) bezeichnet werden, von denen sich mindestens ein Teil des Wegs, der bei ihrer Verlagerung von einem Ende in Richtung des anderen Endes der Reihe zurückgelegt wird, über der Stützebene befindet, die von den Stützen (2) in hoher Position gebildet wird.

3. Anlage (1) nach einem der vorangehenden Ansprüche,
**dadurch gekennzeichnet, dass** die Bearbeitungsmittel (31, 32) Bearbeitungsorgane (8) durch Fluidprojektion umfasst, die imstande sind, einen Nebel und/oder Dämpfe zu produzieren.

4. Anlage (1) nach Anspruch 3, herangezogen in Kombination mit Anspruch 2,
**dadurch gekennzeichnet, dass** die Bearbeitungsmittel (31, 32) ferner zwei Holme (9) umfasst, die miteinander durch einen obere Querstrebe (11) und eine untere Querstrebe (10) verbunden sind, dass die Bearbeitungsorgane (8), die einen, von der oberen Querstrebe (11), die anderen, von der unteren Querstrebe (10), getragen werden, dass die untere Querstrebe (10) und ihre zugeordneten Bearbeitungsorgane (8) die ersten Bearbeitungsmittel (31) bilden und dass die obere Querstrebe (11) und ihre zugeordneten Bearbeitungsorgane (8) die zweiten Bearbeitungsmittel (32) bilden.

5. Anlage (1) nach einem der Ansprüche 3 oder 4,
**dadurch gekennzeichnet, dass** die Anlage Ansaugmittel (12) umfasst, die imstande sind, den von den Bearbeitungsorganen (8) durch Fluidprojektion produzierten Nebel oder die Dämpfe anzusaugen, wobei diese Ansaugmittel (12) eine Abzugshaube (121) umfassen, die von den Bearbeitungsmitteln (31, 32) getragen wird, und eine längs geschlitzte Hülle (122), die entlang einer zur Längsachse der Reihe von Stützen (2) parallelen Achse angeordnet ist, wobei der Ausgang der Abzugshaube (121) in die Hülle (122) im Bereich des länglichen Schlitzes mündet.

6. Anlage (1) nach Anspruch 4,
**dadurch gekennzeichnet, dass** die Antriebsmittel (4) der Verlagerung der Bearbeitungsmittel (31, 32) motorisierte Räder (41) umfassen, die an der Basis der Holme (9) angeordnet sind, und einen Führungsweg bildende Schienen (42), die entlang der Reihe von Stützen (2) angeordnet ist, wobei die Räder (41) imstande sind, mit den Schienen (42) zusammenzuwirken.

7. Anlage (1) nach einem der vorangehenden Ansprüche,
**dadurch gekennzeichnet, dass** jede Stütze (2) über ihre gesteuerten Antriebsmittel (5) der Verlagerung, die mit der Stütze (2) einen vorzugsweise Scheren-Hubtisch bilden, hinausragt.

8. Anlage (1) nach einem der vorangehenden Ansprüche,
**dadurch gekennzeichnet, dass** die Anlage (1) Bereitstellungsmittel von Eingangsdaten umfasst, die Datenerfassungsmittel umfassen, wobei diese Datenerfassungsmittel Detektionsmittel (15) der Position der Bearbeitungsmittel (31, 32) bei ihrer Verlagerung von einem Ende in Richtung des anderen Endes der Reihe umfassen und dass die Steuermittel (7) der Antriebsmittel (5) der Verlagerung der Stützen (2) konfiguriert sind, um das Absenken und das Anheben der Stützen (2) in Abhängigkeit vom Antrieb der Verlagerung der Bearbeitungsmittel ausgehend von den Eingangsdaten zu steuern.

9. Anlage (1) nach einem der vorangehenden Ansprüche,
**dadurch gekennzeichnet, dass** die Steuermittel (7) der Antriebsmittel (5) der Verlagerung des Stützen konfiguriert sind, um für jede Stütze (2) das Absenken der Stütze vor Ankunft der Bearbeitungsmittel im Bereich der Stütze (2) und das Anheben der Stütze (2) nach Passieren der Bearbeitungsmittel über die Stütze (2) zu steuern.

10. Anlage (1) nach einem der Ansprüche 8 oder 9, herangezogen in Kombination mit Anspruch 8,
**dadurch gekennzeichnet, dass** jede Stütze (2) von der ihr folgenden Stütze (2) beabstandet ist, um zwischen zwei aufeinanderfolgenden Stützen (2) eine sogenannte Transitzone (16) der Bearbeitungsmittel (31, 32) zu bilden und dass die Positions-Detektionsmittel (15) von mindestens einen Präsenzsensor gebildet sind, der in der Transitzone (16) angeordnet ist.

11. Verfahren für die Bearbeitung von mindestens einem länglichen Bauteil (20) mit Hilfe einer Anlage (1), die nach einem der Ansprüche 1 bis 10 eine Reihe von Stützen (2), Bearbeitungsmittel (31, 32) und gesteuerte Antriebsmittel (4) der Verlagerung der Bearbeitungsmittel (31, 32) von einem Ende in Richtung des anderen Endes der Reihe umfasst, **dadurch gekennzeichnet, dass** die Stützen (2) über gesteuerte Antriebsmittel (5) der Verlagerung jeweils unabhängig zwischen einer hohen Position zum Halten von mindestens einem zu bearbeitenden Bauteil (20) und einer niedrigen Freigabeposition, in welcher die Stütze (2) eingezogen ist, nach oben und unten bewegbar montiert sind, wobei diese Stützen (2) in hoher Position etwa koplanar sind, und dass sich mindestens ein Teil des Wegs, der von mindestens einem Teil (31) der Bearbeitungsmittel (31, 32) bei ihrer Verlagerung von einem Ende in Richtung des anderen Endes der Reihe zurückgelegt wird, in der Zone (6) befindet, die von den Stützen (2) bei ihrem Übergang von der hohen Position in die niedrige Position durchlaufen wird, wobei das Verfahren nach einem Schritt des Aufreitens von mindestens einem zu bearbeitenden Bauteil (20) auf mindestens zwei aufeinanderfolgende, jeweils vor- und nachgelagerte Stützen (20) und einem Absenken der ersten Stütze (2) der Reihe, herangezogen in Bezug auf die Verlagerungsrichtung der Bearbeitungsmittel (31, 32) entlang der Reihe, umfasst:
a) einen Antriebsschritt der Verlagerung der Bearbeitungsmittel (31, 32) bis zu einer Transitzone (16), die dem zwischen zwei aufeinanderfolgenden Stützen (2) freigelassenen Raum entspricht,
b) einen Hubschritt der Stütze (2) vor der Transitzone (16), die von den Bearbeitungsmitteln (31, 32) besetzt ist,
c) einen Absenkschritt der Stütze (2) nach der Transitzone (16), die von den Bearbeitungsmitteln (31, 32) besetzt ist,
wobei die Schritte a, b, und c für jede Stütze (2) bis zum Ausgang der Bearbeitungsmittel (3) der Reihe von Stützen (2) wiederholt werden.

## Claims

1. A facility (1) for treating at least one elongate part (20), said facility (1) comprising a line of supports (2) on which each part (20) to be treated is able to bear by being positioned straddling at least three successive supports (2) of said line, treatment means (31, 32), and controlled means (4) for driving the movement of the treatment means (31, 32) from one end toward the other end of the line, **characterized in that** the supports (2) are, via controlled movement-driving means (5), each mounted, independently, movably to be raised and lowered between an upper position, for maintaining at least one part (20) to be treated, and a lower disengaged position, in which said support (2) is retracted, **in that** said supports (2) are substantially coplanar in the upper position, **in that** at least part of the path followed by at least one part (31) of the treatment means (31, 32), during their movement from one end of the line toward the other, is situated in the zone (6) swept by the supports (2) during the passage from the upper position to the lower position, and **in that** the means (7) for controlling the means (5) driving the movement of the supports (2) are configured to control the lowering and raising of the supports (2) as a function of the driving of the movement of said treatment means (31, 32).

2. The facility (1) according to claim 1,
**characterized in that** the facility further comprises the part (31) of the treatment means (31, 32), called first treatment means (31), whereof at least part of the path followed during their movement from one end of the line toward the other is situated in the zone (6) swept by the supports (2) during the passage from the upper position to the lower position, at least part (32) of the treatment means (31, 32), called second treatment means (32), whereof at least part of the path followed during their movement from one end of the line toward the other is situated above the bearing plane formed by the supports (2) in the upper position.

3. The facility (1) according to one of the preceding claims,
**characterized in that** the treatment means (31, 32) comprise means (8) for treatment via fluid spraying able to produce a mist and/or vapors.

4. The facility (1) according to claim 3 combined with claim 2,
**characterized in that** the treatment means (31, 32) further comprise two uprights (9) connected to one another by an upper crosspiece (11) and a lower crosspiece (10), **in that** some of the treatment members (8) are supported by the upper crosspiece (11), the others by the lower crosspiece (10), **in that** the lower crosspiece (10) and its associated treatment members (8) form the first treatment means (31), and **in that** the upper crosspiece (11) and its associated treatment members (8) form the second treatment means (32).

5. The facility (1) according to one of claims 3 or 4,
**characterized in that** the facility comprises suction means (12) able to suction the mist or vapors produced by the fluid spraying treatment members (8), these suction means (12) comprising a suction hood (121) supported by said treatment means (31, 32), and a longitudinally slotted sheath (122) positioned along an axis parallel to the longitudinal axis of the line of supports (2), the outlet of the suction hood (121) emerging in said sheath (122) at the longitudinal slot.

6. The facility (1) according to claim 4,
**characterized in that** the means (4) for driving the movement of the treatment means (31, 32) comprise motorized wheels (41) positioned at the base of the uprights (9) and rails (42) forming a guide path positioned along the line of supports (2), said wheels (41) being able to cooperate with the rails (42).

7. The facility (1) according to one of the preceding claims,
**characterized in that** each support (2) tops its controlled movement-driving means (5), which form a lift table, preferably of the scissor type, with said support (2).

8. The facility (1) according to one of the preceding claims,
**characterized in that** the facility (1) comprises means for providing input data that comprise data acquisition means, these data acquisition means comprising means (15) for detecting the position of the treatment means (31, 32) during their movement from one end of the line toward the other and **in that** the control means (7) of the means (5) driving the movement of the supports (2) are configured to command the lowering and raising of the supports (2) as a function of the driving of the movement of said treatment means from said input data.

9. The facility (1) according to one of the preceding claims,
**characterized in that** the means (7) for controlling the means (5) driving the movement of the supports are configured, for each support (2), to command the lowering of said support before the treatment means arrive at said support (2) and the raising of said support (2) after the treatment means pass above said support (2).

10. The facility (1) according to one of claims 8 or 9 combined with claim 8, **characterized in that** each support (2) is separated from the support (2) that follows it to form a so-called transit zone (16) of the treatment means (31, 32) between two successive supports (2), and **in that** the position detection means (15) are formed by at least one presence sensor positioned in said transit zone (16).

11. A method for treating at least one elongate part (20) using a facility (1) comprising, according to one of claims 1 to 10, a line of supports (2), treatment means (31, 32), and controlled means (4) for driving the movement of the treatment means (31, 32) from one end of said line toward the other, **characterized in that** the supports (2) being, via controlled movement-driving means (5), each mounted, independently, movably to be raised and lowered between an upper position, to maintain at least one part (20) to be treated, and a lower, disengaged position in which said support (2) is retracted, these supports (2) being substantially coplanar in the upper position, and **in that** at least part of the path followed by at least one part (31) of the treatment means (31, 32), during the movement from one end of the line toward the other, being situated in the zone (6) swept by the supports (2) during the passage from the upper position to the lower position, said method comprises, after a step for placing at least one part (20) to be treated straddling at least two successive supports (2) respectively called upstream and downstream, and a step for lowering the first support (2) of the line, considered relative to the movement direction of the treatment means (31, 32), along the line,
a) a step for driving the movement of the treatment means (31, 32) to a transit zone (16) corresponding to the space left free between two successive supports (2),
b) a step for raising the support (2) upstream from the transit zone (16) occupied by the treatment means (31, 32),
c) a step for lowering the support (2) downstream from the transit zone (16) occupied by the treatment means (31, 32),
said steps a, b and c being repeated for each support (2) until the treatment means (3) leave the line of supports (2).
